# EUROPÄISCHE PATENTSCHRIFT

(11) **EP 0 721 647 B1**
(45) Veröffentlichungstag und Bekanntmachung des Hinweises auf die Patenterteilung: **14.05.1997**
(21) Anmeldenummer: 94927481.5
(22) Anmeldetag: 16.09.1994
(51) Int. Cl.: H01H 3/30

(54) **EINRICHTUNG ZUR STEUERUNG DER EINSCHALTUNG EINES LEISTUNGSSCHALTERS**
ARRANGEMENT FOR CONTROLLING THE SWITCHING OF A POWER CIRCUIT BREAKER
DISPOSITIF DE COMMANDE DE LA COMMUTATION D'UN SECTIONNEUR DE PUISSANCE

(30) Priorität: 30.09.1993 DE 4333828
(43) Veröffentlichungstag der Anmeldung: 17.07.1996
(73) Patentinhaber: SIEMENS AKTIENGESELLSCHAFT, 80333 München (DE)
(72) Erfinder: LIEBETRUTH, Marc, D-13465 Berlin (DE); MARQUARDT, Ulrich, D-13435 Berlin (DE); PRIETZEL, Günter, D-13589 Berlin (DE)
(86) Internationale Anmeldenummer: DE9401108
(87) Internationale Veröffentlichungsnummer: WO9509429

(56) Entgegenhaltungen:
- DE-B- 1 153 440
- FR-A- 1 574 048
- GB-A- 1 288 595
- US-A- 3 198 906
- US-A- 3 875 360

## Beschreibung

Die Erfindung betrifft eine Einrichtung zur Steuerung der Einschaltung eines Leistungsschalters in Abhängigkeit von wenigstens einem betrieblichen Parameter, wobei
- der Leistungsschalter relativ zueinander bewegbare Schaltkontakte und zur Betätigung der Schaltkontakte einen Energiespeicher sowie eine Verklinkungseinrichtung besitzt, durch die der Energiespeicher im aufgeladenen Zustand verklinkbar ist und die von Hand oder ferngesteuert freigebbar ist,
- der betriebliche Parameter sowie ein "EIN"-Befehl jeweils in der Gestalt einer mechanischen Bewegung vorliegen,
- die Schaltkontakte aus dem geschlossenen Zustand durch Betätigung einer Auslöseverklinkung in den geöffneten Zustand überführbar sind und
   die Verklinkungseinrichtung ein Kupplungsorgan aufweist, das durch den betrieblichen Parameter beaufschlagbar ist, um den "EIN"-Befehl unwirksam zu machen.

Eine Einrichtung dieser Art ist durch die FR 1 574 048 A bekanntgeworden. Die betrieblichen Parameter sind hierbei die Schaltstellung des Leistungsschalters und der Zustand des Energiespeichers. Durch das Kupplungsorgan wird ein Einschaltbefehl unwirksam gemacht, wenn die Schaltkontakte geschlossen sind und der Energiespeicher aufgeladen ist. Auf diese Weise wird verhindert, daß die Schaltmechanik des Leistungsschalters durch Leerschaltungen und sog. Pumpen unnötig beansprucht und hierdurch die Lebensdauer des Leistungsschalters abträglich beeinflußt wird.

Der Erfindung liegt die Aufgabe zugrunde, eine Einrichtung der beschriebenen Art derart auszubilden, daß weitere, für einen sicheren Betrieb des Leistungsschalters erwünschte betriebliche Parameter gleichfalls berücksichtigt werden können, ohne daß die Einrichtung einen erheblich vergrößerten Aufwand erfordert oder ihre Zuverlässigkeit beeinträchtigt wird.

Diese Aufgabe wird gemäß der Erfindung durch folgende weitere Merkmale gelöst:
- das Kupplungsorgan ist durch eine Kupplungswelle betätigbar,
- die Kupplungswelle ist durch den wenigstens einen betrieblichen Parameter beaufschlagbar, und
- zur Meldung der Einschaltbereitschaft des Leistungsschalters ist in Abhängigkeit von der Stellung der Kupplungswelle ein Anzeigeorgan derart betätigbar, daß die Einschaltbereitschaft des Leistungsschalters nur bei gespanntem Energiespeicher und bei nicht betätigter Kupplungswelle signalisiert wird.

Die Kupplungswelle bietet eine vorteilhafte Möglichkeit, beliebige Einflüsse, z. B. das Fehlen eines als Baueinheit in den Leistungsschalter einzufügenden Auslösers oder die fehlende Erregung eines Unterspannungsauslösers, zu berücksichtigen. Immer dann, wenn ein Zustand besteht, aufgrund dessen die Einschaltung des Leistungsschalters verhindert werden soll, bringt die Kupplungswelle das Kupplungsorgan mit der Verklinkungseinrichtung außer Eingriff. Ein "EIN"-Befehl, gleichgültig ob er von Hand oder durch einen Elektromagnet gegeben wird, bleibt dann wirkungslos. Dieser Zustand wird dem Benutzer des Leistungsschalters durch das Anzeigeorgan unmittelbar zur Kenntnis gebracht.

In einer vorteilhaften Ausführungsform der Erfindung kann die Einrichtung folgende Merkmale aufweisen:
Die Verklinkungseinrichtung weist eine Verriegelungswelle und einen mit der Verriegelungswelle verbundenen Mitnehmerzapfen auf,
das Kupplungsorgan weist einen um ein Schwenklager schwenkbaren Kupplungshebel auf, der mit einem den Mitnehmerzapfen erfassenden Kupplungszapfen versehen ist,
das Schwenklager befindet sich an einem schwenkbar gelagerten und durch einen "EIN"-Befehl betätigbaren Hebelträger, wobei eine Betätigung des Hebelträgers einer Verschiebung des Schwenklagers des Kupplungshebels im Sinne einer Drehung der Verriegelungswelle zur Freigabe des Energiespeichers entspricht und
der Hebel ist durch die Kupplungswelle um sein Schwenklager schwenkbar, um den Kupplungszapfen in Eingriff oder außer Eingriff mit dem Mitnehmerzapfen zu bringen.

Die Kupplungswelle kann mit einem oder mehreren Fühlhebeln versehen sein, die zur Abtastung innerhalb und außerhalb des Leistungsschalters anfallender betrieblicher Parameter dienen, wobei diese Parameter insbesondere sein können "Stellung der Schaltkontakte des Leistungsschalters", "Vorhandensein eines Überstromauslösers", "Schaltstellung wenigstens eines weiteren Leistungsschalters", "Stellung der Tür einer den Leistungsschalter aufnehmenden Schaltzelle" und "Zustand des Fahrantriebes des Leistungsschalters in einem Einschubträger.

In jedem Fall soll fehlende Einschaltbereitschaft signalisiert werden, wenn ein Auslösebefehl vorliegt. Dies kann dadurch erreicht werden, daß eine zu der Ausschaltverklinkung gehörende Auslöse-Halbwelle einen Ausleger besitzt und daß die Kupplungswelle einen mit dem Ausleger derart zusammenwirkenden Lenkhebel trägt, daß bei einer Beaufschlagung der Auslöse-Halbwelle im Auslösesinn auch die Kupplungswelle gedreht wird, um den Kupplungszapfen außer Eingriff mit dem Mitnehmerzapfen zu bringen. Durch diese Anordnung wird erreicht, daß alle zur Auslösung des Leistungsschalters vorgesehenen Organe zugleich auch die Meldung bzw. Anzeige "nicht einschaltbereit" bewirken. Insbesondere kann der Auslöse-Halbwelle der Parameter "fehlende Erregung eines Unterspannungsauslösers" zuführbar sein.

In der Einrichtung nach der Erfindung ist die eingangs erwähnte Leerschalt- und Pumpverhinderung auf besonders einfache Weise dadurch zu verwirklichen, daß als entsprechender betrieblicher Parameter der Kupplungswelle die Stellung einer die Schaltkontakte betätigenden Schaltwelle zuführbar ist, beispielsweise mittels eines Fühlhebels der vorstehend erwähnten Art. Bei Leistungsschaltern, die anstelle einer Schaltwelle eine die Schaltkontaktanordnungen verbindende Isoliertraverse besitzen, kann sinngemäß die Stellung der Isoliertraverse als Parameter benutzt werden.

Die Einschaltbereitschaft des Leistungsschalters kann gleichfalls mechanisch zwangsläufig angezeigt werden. Im Rahmen der Erfindung kann zur Meldung der Einschaltbereitschaft des Leistungsschalters ein von der Stellung des Kupplungsorgans und von dem Zustand des Energiespeichers abhängige Bewegung einem mechanischen UND-Glied zuführbar sein, welches das Anzeigeorgan trägt oder betätigt. Ein Meldeschalter kann mit diesem UND-Glied bzw. mit dem Anzeigeorgan verbunden sein.

Anstelle des gesonderten UND-Gliedes zur Anzeige der Einschaltbereitschaft kann ein von dem Ladezustand des Energiespeichers abhängiger Parameter gleichfalls der Kupplungswelle zugeführt werden, wobei die Stellung der Kupplungswelle bzw. des von ihr gesteuerten Kupplungsorgans direkt zur Anzeige der Einschaltbereitschaft dient.

Das Kupplungsorgan bietet die Möglichkeit, neben der manuellen Einleitung eines Einschaltbefehls auch einen durch Fernbedienung übertragenen "EIN"-Befehl zu verarbeiten. Dies kann dadurch geschehen, daß das Kupplungsorgan eine zusätzliche, nur im gekuppelten Zustand wirksame Arbeitsfläche zur Einleitung eines Parameters "Zustand eines Abrufmagneten" besitzt.

Die Erfindung wird im folgenden anhand des in den Figuren dargestellten Ausführungsbeispieles näher erläutert.

In der Figur 1 sind schematisch Teile eines Leistungsschalter dargestellt, während betriebliche Parameter in Form von Funktionsblöcken angedeutet sind. Die Anordnung befindet sich im Zustand "einschaltbereit".

Die Figur 2 zeigt die Anordnung gemäß der Figur 1 im Zustand "nicht einschaltbereit" infolge geschlossener Schaltkontakte und nicht aufgeladenen Energiespeichers.

In der Figur 3 ist die Einrichtung gemäß der Figur 1 gleichfalls im Zustand "nicht einschaltbereit" infolge fehlender Erregung des Unterspannungsauslösers.

In der Figur 1 sind schematisch wesentliche Komponenten eines Leistungsschalters 1 zusammen mit einer Anzahl interner und externer peripherer Geräte dargegestellt. Erkennbar sind insbesondere ein Bedienungspult 2 mit einem Drucktaster 3 zum Einschalten und einem Drucktaster 4 zum Ausschalten. Der Drucktaster 3 wirkt mit einer Verklinkungseinrichtung zusammen, die eine in nicht gezeigten Lagern drehbar gelagerte Einschalt-Halbwelle 5 und einen Einschalt-Klinkenhebel 6 umfaßt. Der Einschalt-Klinkenhebel 6 ist im Zuge einer mechanischen Kraftübertragung angeordnet, die von einem Energiespeicher 7 zu einer Schaltwelle 10 und von dort zu einem oder mehreren Schaltkontakten 11 führt.

Der Drucktaster 4 steuert eine gleichfalls drehbar gelagerte Auslöse-Halbwelle 12, an der ein Ausschalt-Klinkenhebel 13 abgestützt ist. Die Einschalt-Halbwelle 5 sowie die Auslöse-Halbwelle 12 sind im Ruhezustand durch eine Zugfeder 14 bzw. 15 in ihre Verklinkungsstellung vorgespannt.

Der Drucktaster 3 steht mittels eines Einschaltstößels 16 mit einem Hebelträger 17 in Verbindung, der um ein ortsfestes Schwenklager 18 beweglich ist und der die Funktion eines Winkelhebels hat. An dem Hebelträger 17 ist ferner durch ein Lager 19 ein Kupplungsorgan 20 gelenkig angebracht, das mit einem Kupplungszapfen 21 für einen auf die Einschalt-Halbwelle 5 wirkenden Mitnehmerzapfen 22 versehen ist. Durch eine Schwenkung des hebelartigen Kupplungsorgans 20 in einer noch zu beschreibenden Weise um sein an dem Hebelträger 17 befindliches Lager 19 kann der Kupplungszapfen 21 aus der in der Figur 1 gezeigten Stellung herausgeschwenkt und hierdurch der Kupplungszapfen 21 außer Eingriff mit dem Mitnehmerzapfen 22 gebracht werden. Das Kupplungsorgan 20 gestattet eine Drehung der Einschalt-Halbwelle 5 nur in der Stellung gemäß der Figur 1. Wird das Kupplungsorgan 20 in Richtung des Pfeiles 23 um sein Lager 19 geschwenkt, so bleibt eine Betätigung des Drucktasters 3 ohne Wirkung.

Die Betätigung der Auslöse-Halbwelle 12 durch den Drucktaster 4 erfolgt über einen Ausschaltstößel 24, einen winkelhebelartigen Stangenträger 25 mit einem Schwenklager 26 und einer mit dem Stangenträger 25 durch ein Drehgelenk 27 verbundenen Mitnehmerstange 28. Die Mitnehmerstange 28 greift mit einem Langloch 29 oder einer gleichwirkenden Anordnung über einen Mitnehmer 30 der Auslöse-Halbwelle 12. Durch eine Zugfeder 31 wird die gezeigte Ruhelage des Stangenträgers 25 aufrechterhalten.

Das Kupplungsorgan 20 ist durch eine Kupplungswelle 32 betätigbar, die unterhalb und zwischen der Einschalt-Halbwelle 5 und der Auslöse-Halbwelle 12 in einem ortsfesten Lager 33 gelagert ist. Die Kupplungswelle 32 ist mit einem Lenkhebel 34 versehen, der mit einem Ausleger 35 der Auslöse-Halbwelle 12 zusammenwirkt. Ein Fühlhebel 36 der Kupplungswelle 32 wird durch eine Zugfeder 37 in seine dargestellte Ruhelage vorgespannt, in der der Lenkhebel 34 an einem ortsfesten Anschlag 40 anliegt. An dem Ausleger 36 ist ferner eine Kuppelstange 41 zur Verbindung mit dem Hebel 20 angelenkt. Das Kupplungsorgan 20 ist somit aus seiner in der Figur 1 gezeigten Kupplungsstellung durch eine entgegen dem Uhrzeigersinn erfolgende Drehung der Kupplungswelle 32 in der Richtung des Pfeiles 23 herausschwenkbar. Durch eine etwa rechtwinklig zu dem Kupplungsorgan 20 verlaufende Anordnung der Kuppelstange 41 ist dafür gesorgt, daß eine Verschiebung des Kupplungsorgans 20 mittels des Drucktasters 3 und des Hebelträgers 17 ohne Behinderung erfolgen kann.

Die Kupplungswelle 32 ist durch eine Reihe von betrieblichen Parametern beaufschlagbar, die als mechanische Bewegung in der Richtung eines in der Figur 1 gezeigten Pfeiles 42 wirken. In der Figur 1 sind betriebliche Parameter A, B, C, D und E gezeigt die im folgenden erläutert werden.

Der Parameter A signalisiert die Stellung der Schaltwelle 10 und damit die Stellung der Schaltkontakte 11. Dieses Merkmal ist wesentlich für die Freigabe bzw. Sperrung der Einschaltung, weil eine Freigabe des Energiespeichers 7 bei geschlossenen Schaltkontakten 11 wegen des fehlenden Energiebedarfes der Schaltmechanik zu Schäden führen kann.

Parameter B bedeutet "Überstromauslöser fehlt" und signalisiert, daß der für die Schutzfunktion des Leistungsschalters 1 wesentliche Auslöserblock nicht in der vorgesehenen Weise mit dem Leistungsschalter 1 verbunden worden ist und dieser demzufolge seine Schutzfunktion nicht ausüben kann.

Der Parameter C beinhaltet die Meldung der Stellung anderer Leistungsschalter, gegenüber denen die Bedienung des Leistungsschalters 1 verriegelt werden soll. Diese Abhängigkeit kann für einen oder mehrere weitere Leistungsschalter bestehen. In der Figur 1 ist die Verriegelung gegen zwei weitere Leistungsschalter Q2 und Q3 gezeigt, deren Schaltstellung der Kupplungswelle 32 zuführbar sind.

Die für die Sicherheit des Bedienungspersonals wichtige Stellung der Tür der Schaltzelle, in der sich der Leistungsschalter 1 befindet, wird durch den Parameter D gemeldet. Ist die Tür offen, wird gleichfalls die Kupplungswelle 32 betätigt.

Ist der Leistungsschalter auf eine Einschub verschiebbar angeordnet, so ist für die Entscheidung, ob eingeschaltet werden darf oder nicht, auch die Stellung des Leistungsschalters in dem Einschubträger wesentlich. In Zwischenstellungen, d. h. außerhalb der Trennstellung, der Teststellung und der Betriebsstellung soll es nicht möglich sein, den Leistungsschalter 1 einzuschalten. Auch in diesen Fällen wird durch eine entsprechende Drehung der Kupplungswelle 32 entgegen dem Uhrzeigersinn der Kupplungshebel 20 in Richtung des Pfeiles 23 von der Einschalthalbwelle 5 entkuppelt.

Die beschriebenen Parameter A und B gehören zu dem Leistungsschalter 1 und sind daher "interne" Parameter, während die Parameter C, D und E "externe", d. h. von außerhalb dem Leistungsschalter 1 zuzuführende Signale darstellen. In bekannter Weise können derartige Signale durch Gestänge bzw. Seilzüge oder ähnliche Mittel auch nach mehrfacher Umlenkung dem Leistungsschalter zugeführt werden.

Neben den vorstehend erläuterten Parametern gibt es weitere Parameter, die eine zusätzliche Funktion an sich zur Auslösung des Leistungsschalters dienender Vorrichtungen darstellen. Insbesondere gilt dies für einen in der Regel vorgesehenen Unterspannungsauslöser. Ist dieser nicht erregt, weil eine ausreichende Spannung nicht besteht, so kann der Leistungsschalter nicht eingeschaltet werden. Der in den Figuren gezeigte Parameter M1 "Zustand des Unterspannungsauslösers" soll dann die Anzeige "nicht einschaltbereit" bewirken. Hierzu beaufschlagt der Unterspannungsauslöser in geeigneter Weise die Auslöse-Halbwelle 12, deren Ausleger 35 mittels des Lenkhebels 34 die Kupplungswelle ebenso betätigt wie einer der Parameter A bis E. Außerdem ist der Ausleger 35 durch weitere Parameter zu betätigen, insbesondere durch einen Parameter M2, der den Zustand eines Auslösemagneten bezeichnet, der durch einen Überstromauslöser angesteuert wird.

Die Stellung des Kupplungsorgans 20 signalisiert grundsätzlich die Einschaltbereitschaft des Leistungsschalters 1. Diese Eigenschaft wird benutzt, um einen weiteren Parameter S "Zustand der Erregung des Abrufmagneten" zu berücksichtigen. Dies geschieht mittels einer Arbeitsfläche 43 am oberen Ende des Kupplungsorgans, die einem Stößel oder sonstigen Betätigungsglied des Abrufmagneten nur in der einschaltbereiten Stellung gemäß der Figur 1 gegenübersteht.

In die Anzeige und ggfs. Signalisierung der Einschaltbereitschaft des Leistungsschalters 1 wird neben dem vorgenannten Parametern A...E sowie M1 und M2 noch der Ladezustand L des Energiespeichers 7 einbezogen. Dies geschieht in der Weise, daß der Ladezustand und die Stellung des Kupplungsorgans 20 im Sinne einer UND-Verknüpfung die Anzeige der Einschaltbereitschaft steuern.

Ein Beispiel für die Ausbildung einer UND-Verknüpfung für die Einschaltbereitschaftsanzeige ist im rechten oberen Bereich der Figuren gezeigt. Hinter einem an der teilweise gezeigten Frontseite 45 des Leistungsschalters 1 gelegenen Sichtfenster 46 ist schwenk- und verschiebbar ein Anzeigeorgan 47 angeordnet, das eine mit einer entsprechenden Beschriftung oder sonstigen geeigneten Kennzeichnung versehene Sichtfläche 50 besitzt. Das Anzeigeorgan ist an einem beidseitig überstehenden Betätigungsbalken 51 befestigt, dessen linkes Teilstück 52 mit dem Kupplungsorgan 20 und deren rechtes Teilstück 53 mit dem Energiespeicher 7 durch Übertragungsglieder 54 bzw. 55 in Verbindung steht.

In der Figur 1 ist der Zustand "einschaltbereit" gezeigt, in welchem die Übertragungsglieder 54 und 55 derart betätigt sind, daß das Anzeigeorgan 47 nach oben gedrückt ist und dadurch die Sichtfläche 50 hinter dem Sichtfenster 46 erscheint. Ein Meldeschalter 56 ist dementsprechend ebenfalls betätigt und vermag die Einschaltbereitschaft auch elektrisch zu signalisieren.

Die Figur 2 zeigt anhand einer der Figur 1 entsprechenden Darstellung den Zustand, daß die Schaltkontakte 11 geschlossen sind und mittels des Parameters A die Kupplungswelle 32 betätigt ist. Durch die Kuppelstange 41 ist das Kupplungsorgan 20 in Richtung des Pfeils 23 geschwenkt und der Kupplungszapfen 21 steht außer Eingriff mit dem Mitnehmerzapfen 22. Daher befindet sich das linke Teilstück 52 des Betätigungsbalkens 51 im abgesenkten Ruhezustand. Das rechte Teilstück 53 ist ebenfalls abgesenkt, weil der Energiespeicher 7 entspannt ist. Das Anzeigeorgan 47 befindet sich nun unterhalb des Sichtfensters 46.

In der Figur 3 ist der Zustand gezeigt, daß die Auslöse-Halbwelle 12 entweder durch Betätigen des Drucktasters 4 oder durch einen der vorstehend erläuterten Parameter betätigt und hierdurch die Kupplungswelle 32 entgegen dem Uhrzeigersinn gedreht ist. Das Kupplungsorgan 20 ist daher nach rechts geschwenkt und der Kupplungszapfen 21 steht außer Eingriff mit dem Mitnehmerzapfen 22. Hierdurch ist dem linken Übertragungsglied 54 die Unterstützung durch die Arbeitsfläche am Kupplungsorgan 20 entzogen und das linke Teilstück 52 des Betätigungsbalkens 51 ist abgesenkt. Dagegen ist das rechte Teilstück 53 angehoben, weil der Energiespeicher 7 gespannt ist. Das Anzeigeorgan 47 führt somit nur eine Drehung aus, gelangt jedoch nicht in den Bereich des Sichtfensters 46.

Anstelle der beschriebenen gesonderten UND-Verknüpfung im Bereich des Anzeigeorgans 47 kann eine direkte Anzeige der Einschaltbereitschaft durch die Stellung der Kupplungswelle 32 bzw. des Kupplungsorgans 20 erfolgen, wenn der Ladezustand des Energiespeichers 7 als weiterer Parameter L dem Fühlhebel 36 zugeführt wird. Dies ist in der Figur 1 durch eine strichpunktierte Wirkungslinie 57 dargestellt.

Wie die Figuren noch zeigen, besitzt der Kupplungszapfen 21 des Kupplungsorgans 20 nur eine Arbeitsfläche für das Zusammenwirken mit dem Mitnehmerzapfen 22. Durch eine obere Sperrfläche 58 wird vermieden, daß die beiden Zapfen in einer unerwünschten Stellung in Eingriff gelangen können und hierdurch die Funktion der Einrichtung gestört wird.

## Patentansprüche

1. Einrichtung zur Steuerung der Einschaltung eines Leistungsschalters (1) in Abhängigkeit von wenigstens einem betrieblichen Parameter (A...E, M1, M2), wobei
- der Leistungsschalter (1) relativ zueinander bewegbare Schaltkontakte (11) und zur Betätigung der Schaltkontakte (11) einen Energiespeicher (7) sowie eine Verklinkungseinrichtung (5, 6) besitzt, durch die der Energiespeicher im aufgeladenen Zustand verklinkbar ist und die von Hand oder ferngesteuert freigebbar ist,
- der betriebliche Parameter (A...E, M1, M2) sowie ein "EIN"-Befehl jeweils in der Gestalt einer mechanischen Bewegung vorliegen, und
- die Schaltkontakte (11) aus dem geschlossenen Zustand durch Betätigung einer Auslöseverklinkung (12, 13) in den geöffneten Zustand überführbar sind,
- die Verklinkungseinrichtung (5, 6) ein Kupplungsorgan (20) aufweist, das durch den betrieblichen Parameter (A...E, M1, M2) beaufschlagbar ist, um den "EIN"-Befehl unwirksam zu machen,
**gekennzeichnet durch** folgende Merkmale:
- das Kupplungsorgan (20) ist durch eine Kupplungswelle (32) betätigbar,
- die Kupplungswelle (32) ist durch den wenigstens einen betrieblichen Parameter (A...E, M1, M2) beaufschlagbar,
- zur Meldung der Einschaltbereitschaft des Leistungsschalters (1) ist in Abhängigkeit von der Stellung der Kupplungswelle (32) ein Anzeigeorgan (47) derart betätigbar, daß die Einschaltbereitschaft des Leistungsschalters (1) nur bei gespanntem Energiespeicher (7) und bei nicht betätigter Kupplungswelle (32) signalisiert wird.

2. Einrichtung nach Anspruch 1,
**gekennzeichnet durch** folgende Merkmale:
- die Verklinkungseinrichtung (5, 6) weist eine Einschalt-Halbwelle (5) und einen mit der Einschalt-Halbwelle (5) verbundenen Mitnehmerzapfen (22) auf,
- das Kupplungsorgan (20) ist um ein Schwenklager (19) beweglich und ist mit einem den Mitnehmerzapfen (22) erfassenden Kupplungszapfen (21) versehen ist,
- das Schwenklager (19) befindet sich an einem schwenkbar gelagerten und durch einen "EIN"-Befehl betätigbaren Hebelträger (17), wobei eine Betätigung des Hebelträgers (17) einer Verschiebung des Schwenklagers (19) des Kupplungsorgans (20) im Sinne einer Drehung der Einschalt-Halbwelle (5) zur Freigabe des Energiespeichers (7) entspricht, und
- das Kupplungsorgan (20) ist durch die Kupplungswelle (32) um sein Schwenklager (19) schwenkbar, um den Kupplungszapfen (21) in Eingriff oder außer Eingriff mit dem Mitnehmerzapfen (22) zu bringen.

3. Einrichtung nach Anspruch 1 oder 2,
**dadurch gekennzeichnet,** daß die Kupplungswelle (32) wenigstens einen Fühlhebel (36) zur Abtastung innerhalb und außerhalb des Leistungsschalters (1) anfallender betrieblicher Parameter (A...E) besitzt, wobei diese Parameter insbesondere sein können
A: "Stellung der Schaltkontakte",
B: "Vorhandensein eines Überstromauslösers",
C: "Schaltstellung wenigstens eines weiteren Leistungsschalters",
D: "Stellung der Tür einer den Leistungsschalter (1) aufnehmenden Schaltzelle" und
E: "Zustand des Fahrantriebes des Leistungsschalters in einem Einschubträger".

4. Einrichtung nach Anspruch 3,
**dadurch gekennzeichnet,** daß eine zu der Auslöseverklinkung (12, 13) gehörende Auslöse-Halbwelle (12) einen Ausleger (35) besitzt und daß die Kupplungswelle (32) einen mit dem Ausleger (35) derart zusammenwirkenden Lenkhebel (34) trägt, daß bei einer Beaufschlagung der Auslöse-Halbwelle (12) im Auslösesinn auch die Kupplungswelle (32) zur Betätigung des Kupplungsorgans (20) gedreht wird, um den Kupplungszapfen (21) außer Eingriff mit dem Mitnehmerzapfen (22) zu bringen.

5. Einrichtung nach Anspruch 4,
**dadurch gekennzeichnet,** daß wenigstens ein weiterer betrieblicher Parameter (M1); insbesondere "Zustand der Erregung eines Unterspannungsauslösers", der Auslöse-Halbwelle (12) zuführbar ist.

6. Einrichtung nach Anspruch 3,
**dadurch gekennzeichnet,** daß zur Erzielung einer Leerschalt- und Pumpverhinderung als betrieblicher Parameter die Stellung einer die Schaltkontakte (11) betätigenden Schaltwelle (10) der Kupplungswelle (32) zuführbar ist.

7. Einrichtung nach einem der vorangehenden Ansprüche,
**dadurch gekennzeichnet,** daß zur Meldung der Einschaltbereitschaft des Leistungsschalters (1) ein von der Stellung des Kupplungsorgans (20) und von dem Zustand des Energiespeichers (7) abhängige Bewegung einem mechanischen UND-Glied zuführbar ist, das das Anzeigeorgan (47) trägt oder betätigt.

8. Einrichtung nach einem der vorangehenden Ansprüche,
**dadurch gekennzeichnet,** daß ein von dem Ladezustand des Energiespeichers (7) abhängiger Parameter (L) gleichfalls der Kupplungswelle (32) zuführbar ist und daß die Stellung der Kupplungswelle (32) bzw. des von ihr gesteuerten Kupplungsorgans (20) direkt zur Anzeige der Einschaltbereitschaft dient.

9. Einrichtung nach einem der vorangehenden Ansprüche,
**dadurch gekennzeichnet,** daß das Kupplungsorgan (20) eine zusätzliche, nur im gekuppelten Zustand wirksame Arbeitsfläche (43) zur Einleitung eines Parameters "Zustand eines Abrufmagneten" (S) aufweist.

## Claims

1. System for controlling closing of a power circuit breaker (1) in dependence on at least one operating parameter (A...E, M1, M2), wherein
- the circuit breaker (1) has switch contacts (11) which are movable relative to one another and has, for operation of the switch contacts (11), an energy storage mechanism (7) and a latching mechanism (5, 6) by which the energy storage mechanism can be latched in the charged-up state and which can be cleared manually or by remote control,
- the operating parameters (A...E, M1, M2) and also an ON command are each present in the form of a mechanical movement, and
- the switch contacts (11) can be changed over from the closed state into the open state by operation of a tripping device (12, 13),
- the latching mechanism (5, 6) includes a coupling element (20) which can be acted on by the operating parameters (A...E, M1, M2) in order to disable the ON command,
characterised by the following features:
- the coupling element (20) is actuatable by means of a coupling shaft (32),
- the coupling shaft (32) can be acted on by the at least one operating parameter (A...E, M1, M2),
- to indicate availability of the circuit breaker (1), an indicating element (47) is actuatable, in dependence on the position of the coupling shaft (32), in such a way that availability of the circuit breaker (1) is only signalled when the energy storage mechanism (7) is charged up and the coupling shaft (32) is not actuated.

2. System according to claim 1,
characterised by the following features:
- the latching mechanism (5, 6) includes a closing half-shaft (5) and a driver pin (22) connected to the closing half-shaft (5),
- the coupling element (20) is movable about a pivot bearing (19) and is provided with a coupling pin (21) which intercepts the driver pin (22),
- the pivot bearing (19) is located on a lever carrier (17) which is pivotally mounted and is actuatable by an ON command, such that actuation of the lever carrier (17) corresponds to displacement of the pivot bearing (19) of the coupling element (20) in the sense of a rotation of the closing half-shaft (5) to clear the energy storage mechanism (7), and
- the coupling element (20) is pivotable about its pivot bearing (19) by the coupling shaft (32), in order to bring the coupling pin (21) into or out of engagement with the driver pin (22).

3. System according to claim 1 or claim 2,
characterised in that
the coupling shaft (32) is provided with at least one feeler lever (36) to detect operating parameters (A...E) arising inside and outside the circuit breaker (1), these parameters being in particular
A: "Position of the switch contacts",
B: "Presence of an overcurrent trip",
C: "Switch position of at least one other circuit breaker",
D: "Position of the door of a switchgear cubicle housing the circuit breaker (1)", and
E: "Condition of the travel drive of the circuit breaker in a pull-out carrier".

4. System according to claim 3,
characterised in that a tripping half-shaft (12) forming part of the tripping device (12, 13) is provided with a cross-arm (35) and that the coupling shaft (32) carries a rocker arm (34) cooperating with the cross-arm (35) in such a way that when the tripping half-shaft (12) is acted on in the tripping sense the coupling shaft (32) is rotated for actuation of the coupling element (20) in order to bring the coupling pin (21) out of engagement with the driver pin (22).

5. System according to claim 4,
characterised in that at least one further operating parameter (M1), in particular "State of excitation of an undervoltage trip", can be supplied to the tripping half-shaft (12).

6. Device according to claim 3,
characterised in that to provide a way of preventing no-voltage switching and pumping, the position of a switching shaft (10) actuating the switch contacts (11) can be supplied to the coupling shaft (32) as an operating parameter.

7. System according to any preceding claim,
characterised in that to indicate the availability of the circuit breaker (1) a movement dependent on the position of the coupling element (20) and on the state of the energy storage mechanism (7) can be supplied to a mechanical AND member which carries or actuates the indicating element(47).

8. System according to any preceding claim, characterised in that a parameter (L) dependent on the state of charge of the energy storage mechanism (7) can likewise be supplied to the coupling shaft (32) and that the position of the coupling shaft (32) or of the coupling element (20) controlled by it serves directly as indication of the availability.

9. System according to any preceding claim,
characterised in that the coupling element (20) is provided with an additional bearing surface (43), only effective in the coupled state, for input of a parameter "State of a calling magnet" (S).

## Revendications

1. Dispositif de commande de l'enclenchement d'un disjoncteur (1) en fonction d'au moins un paramètre (A... E, M1, M2) de fonctionnement,
- le disjoncteur (1) ayant des contacts (11) de coupure mobiles l'un par rapport à l'autre et un accumulateur (7) d'énergie servant à actionner les contacts (11) de coupure, ainsi qu'un dispositif (5, 6) d'encliquetage par lequel l'accumulateur d'énergie peut être encliqueté en l'état chargé et qui peut être dégagé manuellement ou par télécommande,
- les paramètres (A... E, M1, M2) de fonctionnement ainsi qu'une instruction "ENCLENCHEMENT' étant présents chacun sous la forme d'un mouvement mécanique,
- les contacts (11) de coupure pouvant passés de l'état fermé à l'état ouvert en actionnant un encliquetage (12, 13) de désenclenchement, et
- le dispositif (5, 6) d'encliquetage comportant un élément (20) de couplage auquel les paramètres (A... E, M1, M2) de fonctionnement peuvent être envoyés pour rendre inefficace l'instruction "ENCLENCHEMENT',
caractérisé par les dispositions suivantes:
- l'élément (20) de couplage peut être actionné par un arbre (32) de couplage,
- il peut être envoyé à l'arbre (32) de couplage les paramètres (A... E, M1, M2) de fonctionnement dont le nombre est au moins égal à un,
- pour signaler que le disjoncteur (1) est prêt pour l'enclenchement, un élément (47) d'indication peut être actionné en fonction de la position de l'arbre (32) de couplage de manière qu'il ne soit signalé que le disjoncteur (1) est prêt pour l'enclenchement que lorsque l'accumulateur (7) d'énergie est chargé et l'arbre (32) de couplage en l'état non actionné.

2. Dispositif suivant la revendication 1, caractérisé par les dispositions suivantes:
- le dispositif (5, 6) d'encliquetage comporte un demi-arbre (5) d'enclenchement et un tenon (22) d'entraînement relié au demi-arbre (5) d'enclenchement,
- l'élément (20) de couplage est monté mobile par rapport à un palier (19) basculant et est muni d'un tenon (21) de couplage venant en prise avec le tenon (22) d'entraînement,
- le palier (19) de basculement se trouve sur un porte-levier (17) monté basculant et pouvant être actionné par une instruction "ENCLENCHEMENT", un actionnement du porte-levier (17) correspondant à un déplacement du palier (19) de basculement de l'élément (20) couplage en vue de faire tourner le demi-arbre (5) d'enclenchement pour libérer l'accumulateur (7) d'énergie, et
- l'élément (20) de couplage peut être basculé par l'arbre (32) de couplage par rapport à son palier (19) de basculement pour faire venir en prise le tenon (21) de couplage avec le tenon (22) d'entraînement ou pour les mettre hors de prise.

3. Dispositif suivant la revendication 1 ou 2, caractérisé en ce que l'arbre (32) de couplage a au moins un levier (36) de touche servant à détecter des paramètres (A... E) de fonctionnement apparaissant à l'intérieur et à l'extérieur du disjoncteur (1), ces paramètres pouvant être notamment
A: "position des contacts de coupure",
B; "présence d'un discontacteur",
C: "position de coupure d'au moins un autre disjoncteur",
E: "position de la porte d'une cellule de coupure recevant le disjoncteur (1)" et
E: "état du dispositif d'entraînement en translation du disjoncteur dans un porte-tiroir".

4. Dispositif suivant la revendication 3, caractérisé en ce qu'un demi-arbre (12) de désenclenchement appartenant à l'encliquetage (12, 13) de désenclenchement a un avant-bras (35) et que l'arbre (32) de couplage porte un levier (34) de commande coopérant avec l'avant-bras (35) de telle façon que, dans le cas où un signal est envoyé au demi-arbre (12) de désenclenchement en vue du désenclenchement, l'arbre (32) de couplage aussi, qui sert à actionner l'élément (20) de couplage, est tourné pour mettre le tenon (21) de couplage hors de prise du tenon (22) d'entraînement.

5. Dispositif suivant la revendication 4, caractérisé en ce qu'au moins un autre paramètre (M1) de fonctionnement, notamment le paramètre "état de l'excitation d'un déclencheur à minimum de tension" peut être envoyé au demi-arbre (12) de désenclenchement.

6. Dispositif suivant la revendication 3, caractérisé en ce que, pour empêcher des branchements à vide et des pompes, on peut envoyer à l'arbre (32) de couplage, comme paramètre de fonctionnement, la position d'un arbre (10) de commande actionnant les contacts (11) de coupure.

7. Dispositif suivant l'une des revendications précédentes, caractérisé en ce que, pour signaler si le disjoncteur (1) est prêt pour l'enclenchement, un mouvement, dépendant de la position de l'élément (20) de couplage et de l'état de l'accumulateur (7) d'énergie, peut être envoyé à un élément ET mécanique que porte ou qu'actionne l'élément (47) d'indication.

8. Dispositif suivant l'une des revendications précédentes, caractérisé en ce qu'un paramètre (L) dépendant de l'état de charge de l'accumulateur (7) d'énergie peut être envoyé également à l'arbre (32) de couplage et en ce que la position de l'arbre (32) de couplage et de l'élément (20) de couplage qu'il commande sert directement à indiquer si le disjoncteur est prêt à être enclenché.

9. Dispositif suivant l'une des revendications précédentes, caractérisé en ce que l'élément (20) de couplage comporte une surface (43) de travail supplémentaire qui n'est active qu'en l'état couplé et qui sert à introduire un paramètre (S) "état d'un l'aimant de vérification".
